# EUROPÄISCHE PATENTSCHRIFT

(11) **EP 2 683 862 B1**
(45) Veröffentlichungstag und Bekanntmachung des Hinweises auf die Patenterteilung: **18.11.2015**
(21) Anmeldenummer: 12713679.4
(22) Anmeldetag: 30.03.2012
(51) Int. Cl.: D03C 13/00, D03D 35/00, D03D 47/10, D03D 47/38, D03D 47/40

(54) **SCHAFTWEBMASCHINE UND ENTSPRECHENDES WEBVERFAHREN**
DOBBY LOOM AND CORRESPONDING WEAVING METHOD
MÉTIER À RATIÈRE ET PROCÉDÉ DE TISSAGE CORRESPONDANT

(30) Priorität: 01.06.2011 EP 11168445
(43) Veröffentlichungstag der Anmeldung: 15.01.2014
(73) Patentinhaber: Textilma AG, 6362 Stansstad (CH)
(72) Erfinder: ENGESSER, Bernhard, CH-9203 Niederwil (CH); LENZIN, Stefan, CH-5063 Wölfinswil (CH)
(74) Vertreter: Felder, Peter
(86) Internationale Anmeldenummer: PCT/EP2012/055856
(87) Internationale Veröffentlichungsnummer: WO 2012/163571

(56) Entgegenhaltungen:
- EP-A2- 1 516 947
- DE-A1- 19 821 094
- JP-A- 2000 004 597

## Beschreibung

### Technisches Gebiet

Die Erfindung betrifft eine Webmaschine, insbesondere eine Bandwebmaschine, mit einer Fachbildevorrichtung, die eine Schaftvorrichtung und einen Schaftrahmen aufweist, gemäss dem Oberbegriff von Anspruch 1. Weiterhin betrifft die Erfindung ein entsprechendes Webverfahren.

### Stand der Technik

Fachbildevorrichtungen für Webmaschinen, die eine Schaftvorrichtung und einen Schaftrahmen aufweisen, sind aus zahlreichen Dokumenten dem Grunde nach bekannt. Aus der WO-A-98/24955 ist eine Webmaschine bekannt, bei der das beispielsweise einen Schaftrahmen aufweisende Mitnahmeteil zur Mitnahme der Kettfäden einer Webmaschine zwischen zwei Federn eingespannt ist. Dort schwingt das Mitnahmeteil und eine Haltevorrichtung ist in der Lage die Schwingung für eine bestimmte Dauer anzuhalten und so während des Schussfadeneintrags ein Webfach auszubilden. Diese Fachbildevorrichtung wurde in der WO 2008/037 106 A1 weiterentwickelt. Derartige Fachbildevorrichtungen haben sich, insbesondere für einen Betrieb mit hohen Drehzahlen, also mit hoher Webgeschwindigkeit, insbesondere zur Begrenzung der benötigten Energie, als durchaus vorteilhaft erwiesen. Allerdings sind solche Fachbildevorrichtungen hinsichtlich ihrer Flexibilität beschränkt. Einerseits ist - neben einer optionalen Mittelfachstellung lediglich eine Tieffachstellung und eine Hochfachstellung, also die Anschläge der Haltevorrichtung, möglich. Weiterhin läuft die Bewegung, wenn sie durch das Lösen des Schaftrahmens vom Haltemagneten erst einmal angetriggert wurde, mehr oder weniger vorbestimmt, also ohne grosse Möglichkeit ab, die Bewegung im Detail zu steuern. Aus der JP 2000/004597 ist eine Webmaschine mit einer Vielzahl von Schaftrahmen gemäss dem Oberbegriff des Anspruch 1 bekannt, wobei die Schaftrahmen zur Ausbildung des Kattfaches dienen. Änhliche Vorrichtungen sind auch aus der EP 1 516 947 A2 und er DE 198 21 094 A1 bekannt.

### Garstellung der Erfindung

Aufgabe der Erfindung ist es, bei einer Schaftwebmaschine mittels an den Schäften gekoppelten Einrichtungen den Schusseintrag flexibel zu beeinflussen. Beispiele sind eine Schussfarbenwechseleinrichtung oder eine Einrichtung zum Erzeugen von verschieden grossen Schussschlaufen an den Bandkanten in regelmässigen oder unregelmässigen Abständen. Weiterhin ist es Aufgabe der Erfindung, vorteilhafte Webverfahren vorzuschlagen, welche von den Vorteilen entsprechend Gebrauch machen.

Die Aufgabe wird - gemäss einem ersten Aspekt - durch eine Schaftwebmaschine nach Anspruch 1 gelöst. Dabei haben die Massnahmen der Erfindung zunächst einmal eine unerwartet hohe Flexibilität zur Folge. Dadurch, dass die Steuerungseinrichtung zum Ansteuern der Linearmotoren so ausgebildet ist, dass das Ansteuern einer vorgegeben Position des Schaftrahmens zwischen der oberen Maximalposition und der unteren Maximalposition zu einem vorgegebenen Zeitpunkt ermöglicht wird, kann jeder Schaftrahmen anders als z.B. bei der WO 2008/037106 A1 viel flexibler verwendet werden. Es ist zur Erhöhung der Webgeschwindigkeit beispielsweise möglich, das Fach kleiner auszugestalten, also die Differenz zwischen Hochfach und Tieffach kleiner als die Maximaldifferenz zu machen. Die Steuerung ist nämlich grundsätzlich im Stande, das Fach sehr schnell "voll" auszubilden und dann allenfalls eine bestimmte Zeit stehen zu lassen. Damit hat die Schusseintragsvorrichtung eher die Möglichkeit, den Schuss - vorzugsweise mittels einer Schussnadel, alternativ aber auch mittels einer Greifereinrichtung oder einer Pneumatik - einzutragen. Weiterhin sind - anders als herkömmlich - Bewegungen von der Hochfachstellung bzw. der Tieffachstellung der Kettfäden in verschiedene "Mittelfachstellungen" möglich, sofern verschiedene Schussfäden gleichzeitig - unabhängig davon, ob es zudem noch einen Schussfadenwechsel geben soll - eingetragen werden sollen. Die "Mittelfachstellungen" müssen also nicht alle gleich sein, sondern können sich vielmehr - programmierbar - untereinander unterscheiden, beispielsweise abhängig davon, ob sie von der Hochfachstellung oder der Tieffachstellung aus eingenommen werden. Dies kann bestimmte Vorteile haben, die z.B. mit der Schonung der Kettfäden verbunden sein können. Dadurch, dass die Position jeder der Schaftrahmen fortlaufend ermittelbar ist, ist die Steuerung so auslegbar, dass sie im Wesentlichen den Zeitpunkt der Schaftrahmenbewegung ansteuert, vorzugsweise jeweils den Beginn der Bewegung. Dies ist besonders vorteilhaft, wenn die Linearmotoren den höchsten Leistungsverbrauch jeweils beim Beginn der Bewegung erfordern, weil damit die Zeitpunkte des Beginns der Bewegung entkoppelt werden können und zumindest nicht alle Linearmotoren gleichzeitig die höchste Leistungsaufnahme anfordern.

Dadurch, dass das Ansteuern einer vorgegeben Position des Schaftrahmens zwischen der oberen Maximalposition und der unteren Maximalposition zu einem vorgegebenen Zeitpunkt ermöglicht wird, bieten sich ganz neue Möglichkeiten. Es ist somit möglich und vorgesehen, dass die Schussfadeneintragsvorrichtung einer Vielzahl von Schaftrahmen der Schaftvorrichtung wirkverbunden ist. Dabei ist vorzugsweise jeweils eines der Farbsteuermittel einem Schaftrahmen zugeordnet. Damit ist das selektive Eintragen des entsprechenden Schussfadens durch die Bewegung des genannten Schaftrahmens ansteuerbar. Diese Massnahme wird dann besonders vorteilhaft, wenn die Schussfadeneintragsvorrichtung eine Vielzahl von positiv angesteuerten Schussfadenzuführungsmitteln aufweist, mit denen eine vorbestimmte Menge des entsprechenden Schussfadens zuführbar ist, wenn das zugeordnete Farbsteuermittel zum Eintragen des Schussfadens selektiert ist.

Eine weitere Möglichkeit die sich aus der Ansteuerung einer beliebigen Position des Schaftrahmens zwischen der oberen Maximalposition und der unteren Maximalposition zu einem vorgegebenen Zeitpunkt bietet, ist das Erzeugen von in Grösse und Abstand frei wählbaren Schussschlaufen an den Bandkanten. Der Schussfaden wird dabei um konisch geformte "Stecher" gelegt, die jeweils von einem Schaft betätigt und zum geeigneten Zeitpunkt zum Einsatz kommen. Durch unterschiedlich starkes Eintauchen der Stecher im Zusammenhang mit deren konischen Ausgestaltung können unterschiedlich grosse Schussschlaufen erzeugt werden.

Vorteilhafterweise weist die Steuerungseinrichtung eine Regelungseinrichtung, vorzugsweise mittels eines PID-Reglers auf, mittels der zur Bewegung des jeweiligen Schaftrahmens eine momentane Sollposition ermittelt wird. Der Schleppfehler, also die Differenz der momentanen Ist-Position zu der momentanen Sollposition des jeweiligen Schaftrahmens der Schaftvorrichtung ist dann regelbar. Dabei ist die Regelungseinrichtung vorzugsweise so eingerichtet, dass der Schleppfehler zu dem genannten Zeitpunkt, also an der vorgegebenen Position im wesentlichen zum Verschwinden gebracht werden kann, womit die vorgegebene Position zum vorgegebenen Zeitpunkt erreicht ist.

Gemäss einem zweiten Aspekt der vorliegenden Erfindung wird die Aufgabe entsprechend durch ein Verfahren nach Anspruch 4 gelöst. Vorteilhafte Ausgestaltungen des erfinderischen Verfahrens sind in den Ansprüchen 5 und 6 angegeben.

Die vorbenannten sowie die beanspruchten und in den nachfolgenden Ausführungsbeispielen beschriebenen, erfindungsgemäss zu verwendenden Elemente unterliegen in ihrer Grösse, Formgestaltung, Materialverwendung und ihrer technischen Konzeption keinen besonderen Ausnahmebedingungen, so dass die in dem jeweiligen Anwendungsgebiet bekannten Auswahlkriterien uneingeschränkt Anwendung finden können.

### Kurze Beschreibung der Zeichnungen

Ausführungsbeispiele der Erfindung werden anhand schematischer Zeichnungen nachfolgend näher beschrieben, dabei zeigen:
- Figur 1: einen prinzipiellen Aufbau einer Anwendung der vorliegenden Erfindung mit einer Schussfadeneintragsvorrichtung, wobei jeweils eine der Farbsteuermittel einem Schaftrahmen zugeordnet ist und das selektive Eintragen des entsprechenden Schussfadens durch die Bewegung des genannten Schaftrahmens ansteuerbar ist;
- Figur 2: die Bewegungskurven der Webelemente entsprechend der Anwendung gemäss Figur 1 in einem Fall, dass die erste Schussfarbe ins Fach eingetragen und die zweite Schussfarbe in die Webkante eingewebt wird;
- Figur 3: die Bewegungskurven der Webelemente entsprechend der Anwendung gemäss Figur 1 in einem Farbwechselfall, wobei die erste Schussfarbe ausgelesen und die zweite Schussfarbe eingelesen wird;
- Figur 4a: zeigt den Eintrag der ersten Schussfarbe;
- Figur 4b: zeigt den Zustand kurz vor dem Einlesen der zweiten Schussfarbe;
- Figur 4c: zeigt die Schussnadel an ihrem linken Umkehrpunkt;
- Figur 4d: zeigt die Schussnadel kurz vor dem erneuten Eintritt in das Webfach.
- Figur 4e: zeigt den Eintrag der zweiten Schussfarbe.

### Wege zur Ausführung der Erfindung

In Figur 1 ist ein besonders vorteilhaftes Ausführungsbeispiel zur vorliegenden Erfindung dargestellt. Dabei zeigt Figur 1 die wesentlichen Elemente einer Schaftwebmaschine mit einer Schussfadeneintragsvorrichtung, wobei jeweils eines der Farbsteuermittel, im dargestellten Ausführungsbeispiel die Fadenvorlegeeinrichtung 18 für die erste Farbe und 20 für die zweite Farbe einem Schaftrahmen 4 und 6 zugeordnet sind und das selektive Eintragen des entsprechenden Schussfadens die Bewegung des genannten Schaftrahmens 4, 6 ansteuerbar ist. Die weiteren Schaftrahmen 8 und 10 sind dabei herkömmlich der Ausbildung des Webfaches zugeordnet. Die weiteren Elemente der Schaftwebmaschine, nämlich das Webblatt 28 und das angeschlagene Webgut 26 sowie die Kettfäden im Hochfach 22 und die Kettfäden im Tieffach 24 stehen hier stellvertretend für die weiteren herkömmlichen Elemente einer bekannten Schaftwebmaschine. Eine solche Anwendung ist nur möglich, wenn die Webmaschine eine Steuerungseinrichtung zum Ansteuern der Linearmotoren für die Schäfte aufweist, die so ausgebildet ist, dass das Ansteuern einer vorgegeben Position des Schaftrahmens zwischen der oberen Maximalposition und der unteren Maximalposition zu einem vorgegebenen Zeitpunkt ermöglicht wird. In dieser Ausführung umfasst die Schaftwebmaschine eine Sensoreinrichtung, mittels derer die Position jeder der Schaftrahmen 4, 6, 8, 10 fortlaufend ermittelbar ist.

Im vorliegenden Ausführungsbeispiel ist die Schussfadeneintragsvorrichtung weiterhin einer Vielzahl von positiv angesteuerten Schussfadenzuführungsmitteln 30, 32 zugeordnet, mit denen eine vorbestimmte Menge des entsprechenden Schussfadens 40, 42 zuführbar ist, wenn das zugeordnete Farbsteuermittel 18, 20 zum Eintragen des Schussfadens 40, 42 selektiert ist.

Die Steuerungseinrichtung weist eine Regelungseinrichtung mittels eines PID-Reglers auf, mittels der zur Bewegung des jeweiligen Schaftrahmens 4, 6, 8, 10 eine momentane Sollposition ermittelt wird und der Schleppfehler, also die Differenz der momentanen Ist-Position zu der momentanen Sollposition des jeweiligen Schaftrahmens der Schaftvorrichtung geregelt wird. Die Regelungseinrichtung ist im vorliegenden Ausführungsbeispiel so eingerichtet, dass der Schleppfehler zu dem genannten Zeitpunkt, also an der vorgegebenen Position im Wesentlichen zum Verschwinden gebracht wird.

In Figur 2 ist der Phasenablauf, nämlich die Bewegungskurven der Webelemente in Abhängigkeit des Drehwinkels (Phasenwinkels) der Hauptwelle gezeigt entsprechend der Anwendung gemäss Figur 1 in einem Fall, dass die erste Schussfarbe ins Webfach 22, 24 eingetragen und die zweite Schussfarbe in die Webkante des Webgutes 26 eingewebt wird. Dabei sind die wesentlichen Phasenzeitpunkte, nämlich der Phasenpunkt A "Blattanschlag", der Phasenpunkt B "Schussnadeleintritt ins Webfach" im Diagramm eingezeichnet.

In Figur 3 ist der Phasenablauf, nämlich die Bewegungskurven der Webelemente in Abhängigkeit des Drehwinkels (Phasenwinkels) der Hauptwelle gezeigt entsprechend der Anwendung gemäss Figur 1 in einem Fall, dass der Schussfaden der ersten Schussfarbe eingelesen und der Schussfaden der zweiten Schussfarbe ausgelesen wird. Dabei sind die wesentlichen Phasenzeitpunkte, nämlich der Phasenpunkt A "Blattanschlag", der Phasenpunkt B "Schussnadeleintritt ins Webfach", der Phasenzeitpunkt C "Einlesen des Schussfaden der ersten Schussfarbe" und Phasenzeitpunkt D "Auslesen des Schussfadens der zweiten Schussfarbe" im Diagramm eingezeichnet.

Der Vorgang des Schussfadeneintrags und der Schussfadenwechsel wird nachfolgend an den Figuren 4a bis 4e erläutert: Figur 4a zeigt den Eintrag der ersten Schussfarbe. Der Schussfaden 40 der ersten Schussfarbe wird durch die Öffnung an der Spitze der Schussnadel 14 mitgenommen. Der Schussfaden 42 der zweiten Schussfarbe wird von der Schussnadel 14 nicht mitgenommen, sondern verbleibt im Bereich der linken Bandkante. Figur 4b zeigt den Zustand kurz vor dem Einlesen des Schussfadens 42 der zweiten Schussfarbe. Die Schussnadel 14 bewegt sich aus dem Fach heraus. Die Farbsteuernadel 20 der zweiten Farbe wird in ihre obere Position gebracht, der Schussfaden 42 der zweiten Schussfarbe berührt die Schussnadel 14 von unten und wird im nächsten Moment in die Öffnung an der Spitze der Schussnadel 14 springen. Figur 4c zeigt die Schussnadel 14 an ihrem linken Umkehrpunkt. Die Schussfäden beider Schussfarben 40, 42 liegen in der Öffnung an der Spitze der Schussnadel 14. Figur 4d zeigt die Schussnadel 14 kurz vor dem erneuten Eintritt in das Webfach. Die Farbsteuernadel 18 der ersten Schussfarbe wird in ihre untere Position gebracht, der Schussfaden 40 der ersten Schussfarbe springt dadurch aus der Öffnung an der Spitze der Schussnadel 14 heraus. Der Schussfaden 42 der zweiten Schussfarbe verbleibt in der Öffnung an der Spitze der Schussnadel 14, da die zugehörige Farbsteuernadel 20 in ihrer oberen Position verbleibt. Figur 4e zeigt den Eintrag des Schussfadens 42 der zweiten Schussfarbe. Der Schussfaden 42 wird durch die Öffnung an der Spitze der Schussnadel 14 mitgenommen. Der Schussfaden 40 der ersten Schussfarbe wird von der Schussnadel 14 nicht mitgenommen, sondern verbleibt im Bereich der linken Bandkante.

Dieses Ausführungsbeispiel zeigt besonders eindrücklich die Vorteile, bestimmte Steuerungsvorgänge einer Schaftwebmaschine - neben der Fachbildung - mit grundsätzlich gleich gearteten Schaftrahmen zu bewegen und zu steuern, wenn man erfindungsgemäss in der Lage ist, den Webprozess mittels der Steuerungseinrichtung zum Ansteuern der Linearmotoren so durchzuführen, dass das Ansteuern einer vorgegeben Position des Schaftrahmens zwischen der oberen Maximalposition und der unteren Maximalposition zu einem vorgegebenen Zeitpunkt erfolgt und die Position jedes der Schaftrahmen fortlaufend mittels einer Sensoreinrichtung ermittelt wird.

### Bezugszeichenliste

- 4: Schaftrahmen für die erste Farbe
- 6: Schaftrahmen für die zweite Farbe
- 8: Schaftrahmen für die Fachbildung
- 10: Schaftrahmen für die Fachbildung
- 14: Schussnadel
- 18: Farbsteuermittel für die erste Farbe
- 20: Farbsteuermittel für die zweite Farbe
- 22: Kettfäden im Hochfach
- 24: Kettfäden im Tieffach
- 26: Webgut
- 28: Webblatt
- 30: positive Fadenzuführung für die erste Farbe
- 32: positive Fadenzuführung für die zweite Farbe
- 40: Schussfaden der ersten Schussfarbe
- 42: Schussfaden der zweiten Schussfarbe
- A: Phasenpunkt Blattanschlag
- B: Phasenpunkt Schussnadeleintritt ins Webfach
- C: Phasenzeitpunkt, wenn der Schussfaden der ersten Schussfarbe eingelesen wird
- D: Phasenzeitpunkt, wenn der Schussfaden der zweiten Schussfarbe ausgelesen wird

## Patentansprüche

1. Webmaschine, insbesondere Bandwebmaschine, mit einer Fachbildevorrichtung zum Ausbilden eines Kettfaches, die eine Schaftvorrichtung und eine Vielzahl von Schaftrahmen (4, 6, 8, 10) aufweist, wobei die Schaftrahmen (4, 6, 8, 10) jeweils mit einem Linearmotor verbunden sind, durch deren Ansteuern die Bewegung des Schaftrahmens (4, 6, 8, 10) von einer oberen Maximalposition zu einer unteren Maximalposition und umgekehrt durchführbar ist, sowie einer Schussfadeneintragvorrichtung (14, 18, 20) für das Eintragen von einem oder selektiv mehreren Schussfäden in das Kettfach (22, 24), wobei
- die Webmaschine eine Steuerungseinrichtung zum Ansteuern der Linearmotoren aufweist, die so ausgebildet ist, dass das Ansteuern einer vorgegeben Position des Schaftrahmens (4, 6, 8, 10) zwischen der oberen Maximalposition und der unteren Maximalposition zu einem vorgegebenen Zeitpunkt ermöglicht wird,
- wobei die Steuerungseinrichtung eine Sensoreinrichtung aufweist, mittels derer die Position jeder der Schaftrahmen (4, 6, 8,10) fortlaufend ermittelbar ist,
**dadurch gekennzeichnet, dass**
die Schussfadeneintragsvorrichtung mit einer Vielzahl von Farbsteuermittel (18, 20) mit einer Vielzahl von Schaftrahmen (4, 6) der Schaftvorrichtung so wirkverbunden ist, dass jeweils eines der Farbsteuermittel (18, 20) einem Schaftrahmen (4, 6) zugeordnet ist und das selektive Eintragen des entsprechenden Schussfadens (40, 42) durch die Bewegung des genannten Schaftrahmens (4, 6) ansteuerbar ist.

2. Webmaschine nach Anspruch 1, **dadurch gekennzeichnet, dass** die Schussfadeneintragsvorrichtung eine Vielzahl von positiv angesteuerten Schussfadenzuführungsmitteln (30, 32) aufweist, mit denen eine vorbestimmte Menge des entsprechenden Schussfadens (40, 42) zuführbar ist, wenn das zugeordnete Farbsteuermittel (18, 20) zum Eintragen des Schussfadens selektiert ist.

3. Webmaschine nach einem der Ansprüche 1 oder 2, **dadurch gekennzeichnet, dass** die Steuerungseinrichtung eine Regelungseinrichtung, vorzugsweise mittels eines PID-Reglers aufweist, mittels der zur Bewegung des jeweiligen Schaftrahmens (4, 6, 8, 10) eine momentane Sollposition ermittelt wird und der Schleppfehler, also die Differenz der momentanen Ist-Position zu der momentanen Sollposition des jeweiligen Schaftrahmens (4, 6, 8, 10) der Schaftvorrichtung regelbar ist, wobei die Regelungseinrichtung vorzugsweise so eingerichtet ist, dass der Schleppfehler zu dem genannten Zeitpunkt, also an der vorgegebenen Position im wesentlichen zum Verschwinden bringbar ist.

4. Webverfahren, insbesondere Bandwebverfahren, mittels einer Schaftwebmaschine, insbesondere einer Schaftwebmaschine nach einem der vorstehenden Ansprüche 1 bis 3, wobei die Schaftwebmaschine eine Fachbildevorrichtung zum Ausbilden eines Kettfaches (22, 24) mit einer Schaftvorrichtung und einer Vielzahl von Schaftrahmen (4, 6, 8, 10), aufweist, wobei die Schaftrahmen (4, 6, 8, 10) jeweils mit einem Linearmotor verbunden sind, durch deren Ansteuern die Bewegung des Schaftrahmens (4, 6, 8, 10) von einer oberen Maximalposition zu einer unteren Maximalposition und umgekehrt durchführbar ist, und die Schaftwebmaschine weiterhin eine Schussfadeneintragvorrichtung (14, 18, 20) für das Eintragen von einem oder selektiv mehreren Schussfäden (40, 42) in das Kettfach aufweist, wobei
- der Webprozess mittels einer Steuerungseinrichtung zum Ansteuern der Linearmotoren so durchgeführt wird, dass das Ansteuern einer vorgegeben Position des Schaftrahmens (4, 6, 8, 10) zwischen der oberen Maximalposition und der unteren Maximalposition zu einem vorgegebenen Zeitpunkt erfolgt,
- wobei mittels einer Sensoreinrichtung die Position jedes der Schaftrahmen (4, 6, 8, 10) fortlaufend ermittelt wird,
**dadurch gekennzeichnet, dass**
für das selektive Eintragen des entsprechenden Schussfadens (40, 42) die Bewegung eines der Schaftrahmen (4, 6) angesteuert wird, wobei die Schussfadeneintragsvorrichtung mit einer Vielzahl von Schaftrahmen (4, 6) der Schaftvorrichtung so wirkverbunden ist, dass jeweils eine der Farbsteuermittel (18, 20) einem Schaftrahmen (4, 6) zugeordnet ist.

5. Webverfahren nach Anspruch 4, **dadurch gekennzeichnet, dass** eine vorbestimmte Menge des entsprechenden Schussfadens (40, 42) positiv zugeführt wird, wenn das zugeordnete Farbsteuermittel (18, 20) zum Eintragen des Schussfadens (40, 42) selektiert ist.

6. Webverfahren nach einem der Ansprüche 4 oder 5, **dadurch gekennzeichnet, dass** in der Steuerungseinrichtung mittels einer Regelungseinrichtung, vorzugsweise mittels eines PID-Reglers, zur Bewegung des jeweiligen Schaftrahmens (4, 6, 8, 10) eine momentane Sollposition ermittelt und der Schleppfehler, also die Differenz der momentanen Ist-Position zu der momentanen Sollposition des jeweiligen Schaftrahmens (4, 6, 8, 10) der Schaftvorrichtung geregelt wird, wobei vorzugsweise der Schleppfehler zu dem genannten Zeitpunkt, also an der vorgegebenen Position im wesentlichen zum Verschwinden gebracht wird.

## Claims

1. A weaving loom, particularly a ribbon weaving loom, with a shedding device for forming a warp shed, which weaving loom comprises a heald device and a plurality of heald frames (4, 6, 8, 10), wherein the heald frames (4, 6, 8, 10) are respectively connected with a linear motor, the control of which allows for movement of the heald frame (4, 6, 8, 10) from an upper maximum position to a lower maximum position and vice versa, and with a weft thread insertion device (14, 18, 20) for the insertion of one or a selective plurality of weft threads into the warp shed (22, 24), wherein the weaving loom comprises a control unit for controlling the linear motors, which control unit is designed to enable the control of a specific position of the heald frame (4, 6, 8, 10) between the upper maximum position and the lower maximum position at a predetermined point in time, and wherein the control unit comprising a sensor unit by means of which the position of each one of the heald frames (4, 6, 8, 10) can be determined continuously, **characterized in that** the weft thread insertion device having a plurality of color control means (18, 20) is cooperatively connected with a plurality of heald frames (4, 6) of the heald device in such manner that one of the color control means (18, 20) is respectively associated to a heald frame (4, 6) and that the selective insertion of the corresponding weft thread (40, 42) is controllable by the movement of the said heald frame (4, 6).

2. The weaving loom according to claim 1, **characterized in that** the weft thread insertion device comprises a plurality of positively controlled weft thread feed means (30, 32), by means of which a predetermined amount of the corresponding weft thread (40, 42) can be fed in when the associated color control means (18, 20) for the insertion of the weft thread is selected.

3. The weaving loom according to one of claims 1 or 2, **characterized in that** the control unit comprises a controlling device, preferably by means of a PID controller, by means of which a momentary target position for the movement of the respective heald frame (4, 6, 8, 10) is determined, wherein the tracking error, that is, the difference between the current actual position and the current target position of each heald frame (4, 6, 8, 10) of the heald device, can be controlled, the controlling device preferably being configured in such manner that the tracking error at the said time point, that is, at a predetermined position, can be caused to substantially vanish.

4. A weaving method, particularly a ribbon weaving method, by means of a dobby weaving loom, particularly a dobby weaving loom according to one of the preceding claims 1 to 3, wherein the dobby weaving loom comprises a shedding device for forming a warp shed (22, 24) with a heald device and a plurality of heald frames (4, 6, 8, 10), wherein the heald frames (4, 6, 8, 10) are respectively connected with a linear motor, the control of which allows for movement of the heald frame (4, 6, 8, 10) from an upper maximum position to a lower maximum position and vice versa, and wherein the dobby weaving loom further comprises a weft thread insertion device (14, 18, 20) for the insertion of one or a selective plurality of weft threads (40, 42) into the warp shed, wherein the weaving process is carried out by means of a control unit for controlling the linear motors in such manner that the control of a specific position of the heald frame (4, 6, 8, 10) between the upper maximum position and the lower maximum position occurs at a predetermined point in time, and wherein the position of each one of the heald frames (4, 6, 8, 10) being determined continuously by means of a sensor unit, **characterized in that** selective insertion of the corresponding weft thread (40, 42) is carried out by controlling the movement of one of the heald frames (4, 6), with the weft thread insertion device being cooperatively connected with a plurality of heald frames (4, 6) of the heald device in such manner that one of the color control means (18, 20) is respectively associated to a heald frame (4, 6).

5. The weaving method according to claim 4, **characterized in that** a predetermined amount of the corresponding weft thread (40, 42) is positively fed in when the associated color control means (18, 20) for the insertion of the weft thread (40, 42) is selected.

6. The weaving method according to any one of claims 4 or 5, **characterized in that** in the control unit, by means of a controlling device, preferably by means of a PID controller, a momentary target position for the movement of the respective heald frame (4, 6, 8, 10) is determined and the tracking error, that is, the difference between the current actual position and the current target position of each heald frame (4, 6, 8, 10) of the heald device is controlled, wherein preferably the tracking error at the said time point, that is, at the predetermined position, is caused to substantially vanish.

## Revendications

1. Métier à tisser, notamment métier à tisser des rubans comportant un dispositif de formation de foule pour développer une foule, ayant un dispositif de lisses et un ensemble de cadres à lisses (4, 6, 8, 10),
- les cadres à lisses (4, 6, 8, 10) étant reliés chacun à un moteur linéaire dont la commande produit le mouvement du cadre à lisses (4, 6, 8, 10) entre une position maximale haute et une position maximale basse et inversement ainsi qu'un dispositif d'insertion de fils de trame (14, 18, 20) pour insérer un ou sélectivement plusieurs fils de trame dans la foule (22, 24),
- le métier à tisser ayant une installation de commande pour commander les moteurs linéaires, cette installation étant réalisée pour permettre de commander une position prédéfinie du cadre à lisses (4, 6, 8, 10) entre la position maximale haute et la position maximale basse à un instant prédéfini,
- l'installation de commande comportant une installation de capteurs pour déterminer en continu la position de chaque cadre à lisses (4, 6, 8, 10),
métier à tisser **caractérisé en ce que**
- le dispositif d'insertion de fils de trame coopère avec un ensemble de moyens de commande de couleurs (18, 20) et un ensemble de cadres de lisses (4, 6) du dispositif de lisses de façon que chaque moyen de commande de couleurs (18, 20) soit associé à un cadre de lisses (4, 6) et que l'insertion sélective du fil de trame (40, 42) correspondant soit commandée par le mouvement de ce cadre de lisses (4, 6).

2. Métier à tisser selon la revendication 1,
**caractérisé en ce que**
le dispositif d'insertion de fils de trame comporte un ensemble de moyens d'alimentation de fils de trame (30, 32) commandé de manière positive, et qui permet de fournir une quantité prédéfinie du fil de trame correspondant (40, 42) si le moyen de commande de couleur (18, 20) est sélectionné pour insérer du fil de trame.

3. Métier à tisser selon l'une des revendications 1 ou 2,
**caractérisé en ce que**
l'installation de commande comporte une installation de régulation, de préférence avec un régulateur PID (proportionnel-intégral-différentiel) qui détermine une position de consigne instantanée pour le déplacement du cadre à lisses (4, 6, 8, 10) correspondant et règle ainsi l'erreur de poursuite, c'est-à-dire la différence entre la position réelle instantanée et la position de consigne instantanée du cadre à lisses (4, 6, 8, 10) correspondant du dispositif de lisses, l'installation de régulation étant de préférence conçue pour faire disparaître pour l'essentiel l'erreur de poursuite, à l'instant souhaité, c'est-à-dire dans une position prédéfinie.

4. Procédé de tissage, notamment de tissage de ruban à l'aide d'un métier à ratière, selon l'une des revendications 1 à 3 selon lequel le métier à ratière comporte un dispositif de formation de foule pour développer une foule (22, 24) de fils de chaîne à l'aide d'un dispositif de lisses et un ensemble de cadres à lisses (4, 6, 8, 10), les cadres à lisses (4, 6, 8, 10) étant reliés respectivement à un moteur linéaire qui commande le mouvement du cadre à lisses (4, 6, 8, 10) entre une position maximale haute et une position maximale basse et inversement et le métier à tisser à ratière comporte en outre un dispositif d'insertion de fils de trame (14, 18, 20) pour insérer un ou sélectivement plusieurs fils de trame (40, 42) dans la foule, dans lequel :
- le procédé de tissage étant effectué par une installation de commande des moteurs linéaires de façon que la commande d'une position prédéfinie du cadre à lisses (4, 6, 8, 10) entre la position maximale haute et la position maximale basse se fasse à un instant prédéfini,
- et à l'aide d'une installation de capteurs, on détermine en continu la position respective du cadre à lisses (4, 6, 8, 10),
**caractérisé en ce que**
- pour l'insertion sélective du fil de trame (40, 42) correspondant, on commande le mouvement d'un cadre à lisses (4, 6), le dispositif d'insertion de fils de trame avec un ensemble de cadres à lisses (4, 6) du dispositif de lisses coopère pour que chaque fois un moyen de commande de couleur (18, 20) soit associé à un cadre de lisses (4, 6).

5. Procédé de tissage selon la revendication 4,
**caractérisé en ce qu'**
on alimente de façon positive une quantité prédéfinie de fils de trame (40, 42) correspondant si le moyen de commande de couleur (18, 20) associé est sélectionné pour insérer le fil de chaîne (40, 42).

6. Procédé de tissage selon l'une des revendications 4 ou 5,
**caractérisé en ce que**
dans l'installation de commande, à l'aide de l'installation de régulation, de préférence avec un régulateur PID, pour déplacer le cadre à lisses (4, 6, 8, 10) respectif, on détermine une position de consigne instantanée et on règle l'erreur de poursuite, c'est-à-dire la différence entre la position réelle instantanée et la position de consigne instantanée du cadre à lisses (4, 6, 8, 10) respectif du dispositif de lisses et de préférence l'erreur de poursuite à l'instant donné c'est-à-dire à la position déterminée pour la faire pratiquement disparaître.
